# EUROPÄISCHE PATENTSCHRIFT

(11) **EP 0 589 827 B1**
(45) Veröffentlichungstag und Bekanntmachung des Hinweises auf die Patenterteilung: **11.06.1997**
(21) Anmeldenummer: 93810522.8
(22) Anmeldetag: 21.07.1993
(51) Int. Cl.: B65D 83/76, B05C 17/01

(54) **Kassette und aushärtbare Mörtelmassen enthaltende Beutel**
Cartridge and bags containing hardenable mortar masses
Cassette et sacs contenant des masses de mortier durcissables

(30) Priorität: 19.09.1992 DE 4231421
(43) Veröffentlichungstag der Anmeldung: 30.03.1994
(73) Patentinhaber: HILTI Aktiengesellschaft, 9494 Schaan (LI)
(72) Erfinder: Popp, Franz, D-86807 Buchloe (DE); Huesler, Hans, CH-9472 Grabs (CH)
(74) Vertreter: Wildi, Roland

(56) Entgegenhaltungen:
- EP-A- 0 083 802
- EP-A- 0 319 666
- DE-U- 8 901 554

## Beschreibung

Die Erfindung betrifft eine Kassette für ein Auspressgerät gemäss dem Oberbegriff des Patentanspruchs 1.

Ein- oder mehrkomponentige Massen, wie sie bei Gebäuden, Kraftfahrzeugen, Schiffen, Flugzeugen, Maschinen und zahlreichen anderen Vorrichtungen oft Anwendung finden, werden neuerdings in sogenannten Folienbeuteln zur Verarbeitung bereitgestellt. Bei den Folienbeuteln handelt es sich um schlauchartige Behälter, die sich besonders gut zum Ausdrücken der darin enthaltenen Massen eignen. Der Grund dafür, dass derartige Folienbeutel heutzutage angeboten werden, liegt darin, dass nach dem Ausdrücken der Masse aus dem Folienbeutel nur die kompakt zusammengedrückte Folie des Folienbeutels übrigbleibt. Im Gegensatz zu anderen üblichen steifen Kanuschen verringert sich somit das Abfallvolumen erheblich.

Da derartige Folienbeutel keine seitliche Stabilität, bezogen auf ihre Längserstreckung aufweisen, müssen derartige Folienbeutel während des Auspressvorganges in sogenannte Kassetten eingesetzt werden, wobei die Kassetten Aufnahmekammern, die im wesentlichen dem Aussendurchmesser bzw. der Aussenkontur dieser Folienbeutel entsprechen.

Aus dem DE-U-8 901 554 ist eine Vorrichtung zum Ausdrücken schlauch- oder beutelartiger Behälter für Viskose- und pastöse Massen unter Benutzung üblicher Auspressgeräte bekannt. Diese Auspressgeräte bestehen aus einem Abzugshebel, einem zylindrischen Rohrkörper, der der Aufnahme der Behälter dient und einer Kolbenstange mit Kolben. Beim Betätigen eines Abzugshebels wird die Kolbenstange vorgetrieben und der Behälter mit Hilfe des Kolbens ausgepresst.

Die bekannte Druckschrift zeigt, dass der Kolben bei jedem neuen Auspressvorgang in die Kassetten einfahren muss. Speziell diese mechanische Beanspruchung des Kolbens führt zu dessen raschen Verschleiss. Weiters wird darauf hingewiesen, dass die Kolbenstange bzw. der Kolben nach dem Auspressen des schlauch- oder beutelartigen Behälters wieder in seine Ausgangsstellung zurückgezogen werden muss.

In der zum Stand der Technik gemäss Artikel 54(3) EPÜ zählenden EP-A-0 577 312 ist eine Kassette für ein Auspressgerät beschrieben, welche der Aufnahme von in Folienbeuteln abgefüllten Massen dient. Die Kassette ist zylindrisch ausgebildet und an ihren Stirnseiten offen. Innerhalb der Kassette ist ein Kolben axial verschiebbar. Der Kolben weist symmetrisch ausgebildete Stirnseiten auf und ist abwechslungsweise von beiden Stirnseiten beaufschlagbar.

Aufgrund eines Übermasses des Kolbens entsteht auch während des Zurückziehens des Kolbens eine Reibung zwischen dem Kolben und der Innenwandung der Aufnahmekammer, die einen unnötigen Kraftaufwand der Bedienungsperson erfordert. Diese Reibung erzeugt zudem eine mechanische Beanspruchung der Abstreifkante des Kolbens.

Der Erfindung liegt somit die Aufgabe zugrunde, eine Kassette für ein Auspressgerät derart auszubilden, dass eine Verschleissreduktion des Kolbens und eine einfachere und leichtere Bedienbarkeit des Auspressgerätes erreicht wird.

Erfindungsgemäss wird dies dadurch erreicht, dass der Kolben entlang seines Umfanges in Längsrichtung des Kolbens verlaufende Kämme aufweist. Derartige Kämme haben den Vorteil, dass nicht der gesamte Umfang an der Innenwandung der Aufnahmekammer anliegt: Das Abstreifen des Folienmaterials an der Innenwandung wird dennoch gewährteistet und die Reibung, die beim axialen Versetzen des Kolbens entsteht, wird entsprechend stark verringert.

Eine derartig ausgebildete Kassette, die in ihren Aufnahmekammern jeweils einen Kolben aufweist, ist abwechslungsweise nach jedem Auspressvorgang von einer an deren Stirnseiten her mit auspressbaren Folienbeuteln bestückbar. Nach dem Auspressvorgang wird die Kassette aus dem Auspressgerät herausgenommen, die zusammengefaltete Folie wird herausgezogen und anschliessend um 180° gedreht, so dass die neuen Folienbeutel auf der gegenüberliegenden Stirnseite der Kassette eingesetzt werden können.

Der beim zuvor erfolgten Auspressvorgang in eine vordere Endlage in der Kassette versetzte Kolben bildet somit eine Rückwand bzw. ein Bodenteil für die neuen, in die Kassette einsetzbaren Folienbeutel. Dies ist insofern ein Vorteil, da somit die Folienbeutel einfach in die Kassette hineinsteckbar sind, ohne dass darauf geachtet werden muss, ob sie auf der Rückseite herausfallen können.

Der in der Kassette angeordnete Kolben ist abwechslungsweise an beiden Seiten im zentralen Bereich von der Kolbenstange beaufschlagbar. Wesentliche Vorteile der erfindungsgemässen Ausgestaltung der Kassette sind darin zu sehen, dass sich der Kolben in der Kassette befindet und nicht bei jedem neuen Auspressvorgang in die Kassette eingefahren werden muss.

Bezüglich der Bedienungsfreundlichkeit des Auspressgerätes mit einer neuen, erfindungsgemässen Kassette ist anzumerken, dass das Zurückziehen der Kolbenstange ohne Reibungswiderstand erfolgt, da die Stirnseite der Kolbenstange nicht mehr den Kolben trägt, sondern diesen lediglich im zentralen Bereich mit Druck beaufschlagt.

Kommt es zu Verschmutzungen im Bereich der Kassette durch einen beschädigten Folienbeutel, so wird beim Zurückziehen der Kolbenstange nicht der ganze Schmutz über den Kolben in das Auspressgerät hineingezogen, sondern die Kassette wird zusammen mit dem beschädigten Folienbeutel und zusammen mit dem Kolben aus dem Gerät herausgenommen und entsorgt.

Durch die Anordnung des Kolbens in der Kassette wird auch gewährleistet, dass das Auswechseln eines mehrfach verwendeten, durch mechanische Abnützung beschädigten Kolbens dadurch erfolgt, dass die Kassette mit diesem beschädigten Kolben ebenfalls entsorgt wird. Eine zeitraubendes Auswechseln des Kolbens an der Kolbenstange mit Hilfe von geeigneten Werkzeugen entfällt somit.

Zweckmässigerweise besteht der Kolben aus wenigstens zwei Teilen, die symmetrisch ausgebildete Stirnseiten aufweisen. Die Herstellung eines derartigen Kolbens für die Kassette ist wirtschaftlich, da der Kolben leichter bzw. einfacher herstellbar ist. Abhängig von den auszupressenden Massen muss der Kolben dünn- oder dickwandig ausgebildet sein und ein bestimmtes, am Folienbeutel angreifendes Profil aufweisen. Speziell bei derartig ausgebildeten Kolben ist es sinnvoll, diese Kolben aus zwei symmetrisch gleich ausgebildeten Teilen zu formen, die dann gemeinsam derart in der Kassette eingebaut sind, dass die dem Profil abgewandten Stirnseiten zueinander weisen. Die beiden Teile des Kolbens können, ohne fest miteinander verbunden zu sein, in der Kassette angeordnet sein.

Zweckmässigerweise weisen die Aufnahmekammern in Längsrichtung verlaufende, mit den Kämmen des Kolbens zusammenwirkende Züge auf, die in der Regel als Nuten ausgebildet sind, die der Aufnahme der am Kolben angeordneten Züge dienen. Durch diese Art der Ausbildung wird eine sehr hohe Lagestabilität des Kolbens in der Aufnahmekammer gewährleistet, da der Kolben nicht in der Lage ist, sich irgendwie in der Aufnahmekammer zu verkanten. Durch eine schmale Ausgestaltung dieser Nuten wird erreicht, dass der in der Aufnahmekammer angeordnete Folienbeutel nicht in diese Nuten dringen kann. Entsprechende, am Kolben angeordnete Kämme können in diese schmal ausgebildeten Nuten eingreifen und den Folienbeutel gut erfassen.

Derartig ausgebildete Aufnahmekammern bzw. Kolben weisen ebenfalls den Vorteil auf, dass eine Verdrehung des Kolbens innerhalb der Aufnahmekammer nicht möglich ist. Ein schraubenförmiges Verwinden des Folienbeutels in der Aufnahmekammer während des Auspressvorganges kann somit verhindert werden.

Vorteilhafterweise weisen die Aufnahmekammem einen kreisrunden Querschnitt auf. Da die Herstellung von schlauchartig ausgebildeten Folienbeuteln einfach und wirtschaftlich ist, weisen die Aufnahmekammem einen kreisrunden Querschnitt auf. Ebenfalls wirtschaftlich herstellbar sind auch Kolben, die einen im wesentlichen kreisrunden Querschnitt aufweisen.

Zweckmässigerweise weisen die Aufnahmekammern unterschiedliches Volumen auf. Abhängig von der Anwendung, die die Verwendung von ein- oder mehrkomponentigen Massen erfordert, werden bestimmte Mischungsverhältnisse verlangt, die nur dadurch erreicht werden können, dass wenigstens zwei verschiedene Komponenten in unterschiedlich grossen Aufnahmekammern gleichzeitig zum Auspressen gelangen.

Die Erfindung wird anhand eines Ausführungsbeispieles näher erläutert. Es zeigen:
- Fig. 1 ein handelsübliches Auspressgerät, in welches eine erfindungsgemässe Kassette einsetzbar ist;
- Fig. 2 die Kassette gemäss Fig. 1 in geschnittener Darstellung.
- Fig. 3 die Kassette gemäss Fig. 1 mit halb ausgepresstem Folienbeutel;
- Fig. 4 die Kassette gemäss Fig. 1 mit ausgepresstem Folienbeutel;
- Fig. 5 eine weitere, im Querschnitt dargestellte Kassette mit Kämmen und Zügen.

Das in Fig. 1 dargestellte Auspressgerät 1 hat ein rohrförmiges Mittelteil 2, in das eine Kassette 3 eingesetzt ist, die einen ein- oder mehrkponentige Masse enthaltenden Folienbeutel 4 aufnimmt. Die eingelegte Kassette 3 beinhaltet einen axial verschieblichen Kolben 5, mit symmetrisch ausgebildeten Stirnseiten 5b, 5c. Der Kolben ist abwechslungsweise beidseitig, jeweils zentral von einer Kolbenstange 6 beaufschlagbar ist. Im auspressrichtungsseitigen Bereich des Auspressgerätes 1 ist eine Düse 7 angeordnet, die mit dem Folienbeutel 4 zusammenwirkt und durch die aus dem Folienbeutel 4 ausgepressten Massen einer nicht dargestellten Bearbeitungsstelle dosiert zugeführt werden.

Am rückwärtigen Ende 2a des Mittelteiles 2 ist ein Anschlussstück 8 angeordnet, das den gesamten Vorschubmechanismus 9 des Auspressgerätes 1 aufnimmt. Durch das Anschlussstück 8 ist eine Kolbenstange geführt, die durch den Vorschubmechanismus 9 axial versetzbar ist. Das Anschlussstück 8 weist ein Griffteil 10 auf, an dem um eine Achse 11 in Richtung des Griffteiles 10 schwenkbar ein Abzughebel 12 befestigt ist.

Die Kassette 3 besteht aus einer Aufnahmekammer 13, die an beiden Stirnseiten 13a, 13b offen ist. Die Länge der Kassette 3 ist abgestimmt auf die aufzunehmenden Folienbeutel 4, auf die Länge des in der Kassette 3 angeordneten Kolbens 5 und gegebenenfalls auf den zusammengefalteten Folienbeutel 4, der abwechslungsweise an einer Stirnseite 13a, 13b zu liegen kommt. Der in der Kassette 3 angeordnete Kolben 5 ist auf die stirnseitige Kontur des Folienbeutels 4 abgestimmt und weist im zentralen Bereich eine Vertiefung 5a auf, die der Aufnahme des Verschlusselementes 14 in Form eines Clips dient. Jeweils im äusseren Umfang des Kolbens 5 ist ein Freiraum 15 ausgebildet, der im wesentlichen der Aufnahme des zusammengefalteten Folienbeutels 4 dient. Der in der Aufnahmekammer 13 angeordnete Kolben 5 ist zweiteilig ausgebildet und jeweils stirnseitig zentral von der Kolbenstange 6 beaufschlagbar.

Die Fig. 2 zeigt eine Kassette 3, in deren Aufnahmekammer 13 ein sich in der Endlage befindlicher, axial verschieblicher, abwechslungsweise beidseitig beaufschlagbarer Kolben 5 angeordnet ist. Die Kassette 3 ist bestückt mit einem gefüllten Folienbeutel 4. In dieser dargestellten Anordnung ist die Kassette 3 in ein Auspressgerät 1 einsetzbar und zwar derart, dass der Kolben 5 der Kolbenstange 6 zugewandt ist.

Die Fig. 3 zeigt die gleiche Kassette 3, die nach dem halben Auspressvorgang wieder aus dem Auspressgerät 1 herausgenommen wurde. Der Kolben 5 befindet sich in etwa in der Mitte der Aufnahmekammer 13 und der Folienbeutel 4 ist teilweise ausgedrückt, was auch im speziellen an dem zum Teil zusammengefalteten Folienbeutel 4 ersichtlich ist.

Fig. 4 zeigt die Kassette 3 gemäss Fig. 2 und Fig. 3 nach dem beendeten Auspressvorgang und nachdem die Kassette 3 aus dem Auspressgerät 1 herausgenommen worden ist. Der restliche Folienbeutel 4 liegt zusammengefaltet im Bereich der Stirnseite 13b der Aufnahmekammer 13 und an dem Kolben 5 an.

Nach dem Entfernen dieses restlichen, zusammengefalteten Folienbeutels 4 kann in den gegenüberliegenden, grösseren Raum der Aufnahmekammer 13 ein neuer Folienbeutel 4 eingesetzt werden. Beim Einlegen der Kassette 3 muss allerdings wieder darauf geachtet werden, dass diese um 180° verdreht in das Auspressgerät 1 eingelegt wird, damit die Kolbenstange 6 beim Betätigen des Vorschubmechanismus 9 wiederum auf den Kolben 5 und nicht auf den Folienbeutel 4 drückt.

Der Folienbeutel 4 kann an seinem auspressrichtungsseitigen Ende mit der Düse 7 verbunden sein, die über die Aufnahmekammem 13 der Kassette 3 ragt, wenn ein derartiger Folienbeutel 4 in der Kassette 3 eingesetzt ist.

Die in Figuren 1 bis 4 dargestellte Kassette 3 kann mehrere Aufnahmekammern 13 aufweisen, in denen jeweils ein Kolben 5 angeordnet ist. Das Volumen der einzelnen Aufnahmekammern 13 kann gleich gross oder verschieden gross ausgebildet sein.

Die Figur 5 zeigt eine weitere, im Querschnitt dargestellte Kassette 18, in der ein Kolben 16 eingesetzt ist. Der Kolben 16 weist Kämme 16a auf, die mit entsprechenden, an der Innenwandung 17 der Aufnahmekammer angeordneten, sich in Längsrichtung der Aufnahmekammem erstreckenden Zügen 18a zusammenwirken. Durch die Anordnung derartiger Züge 18a und Kämme 16a wird eine hohe Lagestabilität des Kolbens in der Aufnahmekammer erreicht. Der Kolben 16 weist ebenfalls symmetrisch ausgebildete Stirnseiten auf, deren Symmetrie in der gewählten Darstellung nicht sichtbar ist.

## Patentansprüche

1. Kassette für ein Auspressgerät, die der Aufnahme von ein- oder mehrkomponentige Massen enthaltenden Folienbeuteln dient, mit einer oder mehreren längsgestreckten, parallel zueinander verlaufenden, jeweils stirnseitig offenen Aufnahmekammern (13), in denen ein axial versetzbarer, abwechslungsweise von beiden Seiten beaufschlagbarer Kolben (5, 16) mit symmetrisch ausgebildeten Stirnseiten (5b, 5c) angeordnet ist, **dadurch gekennzeichnet**, dass der Kolben (16) entlang seines Umfanges in Längsrichtung des Kolbens (16) verlaufende Kämme (16a) aufweist.

2. Kassette nach Anspruch 1, dadurch gekennzeichnet, dass der Kolben (5, 16) aus wenigstens zwei Teilen besteht, die symmetrisch ausgebildete Stirnseiten (5b, 5c) aufweisen.

3. Kassette nach Anspruch 1, dadurch gekennzeichnet,dass die Aufnahmekammern in Längsrichtung verlaufende, mit den Kämmen (16a) des Kolbens (16) zusammenwirkende Züge (18a) aufweisen.

4. Kassette nach einem der Ansprüche 1 bis 4, dadurch gekennzeichnet, dass die Aufnahmekammern (13) einen kreisrunden Querschnitt aufweisen.

5. Kassette nach einem der Ansprüche 1 bis 5, dadurch gekennzeichnet, dass die Aufnahmekammern (13) unterschiedliches Volumen aufweisen.

## Claims

1. Cartridge for a squeezing tool, serving to accommodate foil packs containing one- or multi-component substances, comprising one or more receiving chambers (13) which extend longitudinally and parallel to each other and which are open at their respective end, in which is arranged a piston (5, 16) with symmetrically designed end surfaces (5b, 5c) which is axially transposable and alternatingly loaded from both sides, **characterised in that** the piston (16) has combs (16a) extending along its circumference and in the longitudinal direction of the piston (16).

2. Cartridge according to Claim 1, **characterised in that** the piston (5, 16) is composed of at least two parts with symmetrically designed end surfaces (5b, 5c).

3. Cartridge according to Claim 1, **characterised in that** the receiving chambers have tracks (18a) extending in the longitudinal direction and co-acting with the combs (16a) of the piston (16).

4. Cartridge according to one of Claims 1 to 4, **characterised in that** the receiving chambers (13) are of circular cross-section.

5. Cartridge according to one of Claims 1 to 5, **characterised in that** the receiving chambers (13) have different volumes.

## Revendications

1. Cassette destinée à un appareil d'extrusion et servant à recevoir des sacs en feuille contenant des masses à un ou plusieurs composants, comprenant une ou plusieurs chambres de réception allongées, parallèles entre elles et ouvertes frontalement (13) dans lesquelles est disposé un piston (5, 16) à déplacement axial qui peut être sollicité alternativement des deux côtés et dont les faces frontales (5b, 5c) sont symétriques, caractérisée en ce que, le long de sa périphérie, le piston (16) comporte des nervures (16a) qui s'étendent dans la direction longitudinale du piston (16).

2. Cassette selon la revendication 1, caractérisée en ce que le piston (5, 16) est constitué d'au moins deux parties qui présentent des faces frontales symétriques (5b, 5c).

3. Cassette selon la revendication 1, caractérisée en ce que les chambres de réception comportent des rainures (18a) qui s'étendent dans la direction longitudinale et coopérent avec les nervures (16a) du piston (16).

4. Cassette selon l'une des revendications 1 à 4, caractérisée en ce que les chambres de réception (13) présentent une section transversale circulaire.

5. Cassette selon l'une des revendications 1 à 5, caractérisée en ce que les chambres de réception (13) présentent un volume différent.
